# EUROPÄISCHE PATENTSCHRIFT

(11) **EP 1 194 342 B1**
(45) Veröffentlichungstag und Bekanntmachung des Hinweises auf die Patenterteilung: **17.03.2004**
(21) Anmeldenummer: 00936590.9
(22) Anmeldetag: 29.06.2000
(51) Int. Cl.: B65D 47/08

(54) **ZWEITEILIGER SCHNAPPSCHARNIERVERSCHLUSS AUS KUNSTSTOFF**
TWO-PART PLASTIC SNAP HINGE CLOSURE
FERMETURE A CHARNIERE EN PLASTIQUE EN DEUX PARTIES A ENCLENCHEMENT RAPIDE

(30) Priorität: 13.07.1999 CH 129099; 31.01.2000 CH 185002000
(43) Veröffentlichungstag der Anmeldung: 10.04.2002
(73) Patentinhaber: Terxo AG, 8623 Wetzikon-Kempten (CH)
(72) Erfinder: DUBACH, Werner, Fritz, CH-8124 Maur (CH)
(74) Vertreter: Patentanwälte Feldmann & Partner AG
(86) Internationale Anmeldenummer: PCT/CH2000/000351
(87) Internationale Veröffentlichungsnummer: WO 2001/004015

(56) Entgegenhaltungen:
- EP-A- 0 685 406
- EP-A- 0 778 218
- FR-A- 2 769 005
- US-A- 5 794 308
- US-A- 5 863 655

## Beschreibung

Die vorliegende Erfindung betrifft einen zweiteiligen Scharnierverschluss mit den Merkmalen des Oberbegriffes des Patentanspruches 1.

Die Gestaltungsformen von Kunststoffverschlüssen mit Schnappscharnier sind immer komplizierter geworden. Durch die zusätzliche Integration von Garantiebändern wird die Herstellung von Kunststoffschnappscharnierverschlüssen immer komplexer und aufwendiger. Die Kunststoffschnappscharnierverschlüsse sind einstückig und werden meist beim Spritzen vom Unterteil her gefüllt. Das gesamte Material muss vom Einspritzort durch den Unterteil und danach über mindestens ein Filmscharnier in den Deckel gepresst werden und dieser muss gefüllt werden. Ist zudem noch ein Garantieband vorhanden, so muss auch dieses wiederum durch sehr dünne Verbindungsstellen mit Material gefüllt werden. Dies führt dazu, dass die Taktzeiten zum Spritzen und Schliessen solcher Kunststoffteile auch bei modernsten Maschinen und optimaler Gestaltung der Spritzformen kaum Taktzeiten unter zwanzig Sekunden zulassen. Zudem sind die entsprechenden im offenen Zustand gespritzten Verschlüsse auch problematischer zum Ausstossen. Oftmals werden die Garantiebänder oder auch die Federelemente, welche die Schnappwirkung des Schnappscharnieres bewirken, bereits beim Ausstossen aus der Spritzform beschädigt.

Bereits seit etlichen Jahren sind auch zweiteilige Kunststoffverschlüsse bekannt. Die zweiteilige Herstellung hat dabei unterschiedliche Gründe, doch hat dies direkt oder indirekt immer mit dem Scharnier einen Zusammenhang. So ist es beispielsweise altbekannt, dass die Scharniere von einteiligen Schnappscharnierverschlüssen relativ wenig verbindungsfest sind und durch die ungünstig in die Filmscharniere eingeleiteten Kräfte zum Reissen neigen. Entsprechend wird in der EP-A-0'629'560 vorgeschlagen, Unterteil und Deckel eines Schnappscharnierverschlusses separat herzustellen und ein separates Scharnierelement aus einem gummiartigen Kunststoff zu fertigen, mit dem die beiden Verschlussteile miteinander verbindbar sind.

Eine sehr ähnliche Lösung zeigt auch die US-A-5'381'920, bei der ein Werkzeugkasten aus Kunststoff aus einem separaten Deckel und einem separaten Unterteil gefertigt ist, wobei ein reines Scharnierteil in entsprechenden Aufnahmen beider Teile eingeschoben werden kann und damit die beiden Teile scharnierend gelenkig miteinander verbindet.

Aus der DE-A-195'17'102 ist ein einteiliger Kunststoffverschluss bekannt, bei dem das Federelement des Schnappscharnieres separat hergestellt ist. Dies erlaubt die Fertigung eines Verschlusses mit kundenspezifischer Federkraft des Verschlusses, wobei gleichzeitig mit einer erheblich einfacheren Spritzform gearbeitet werden kann, die höhere Taktzeiten erlaubt.

Echte zweiteilige Verschlüsse sind sowohl aus der DE-A-37'03'193 als auch aus der EP-A-0'583'204 bekannt. In beiden Fällen handelt es sich nicht um Schnappscharnierverschlüsse, sondern lediglich um Scharnierverschlüsse. Die Gründe, diese Verschlüsse zweiteilig zu gestalten, sind hauptsächlich darin zu sehen, dass es sich hierbei um relativ grosse Verschlüsse handelt, die für den Dauereinsatz vorgesehen sind. Entsprechend ist es beispielsweise wünschenswert, dass solche Verschlüsse auch wieder demontiert werden können, um gereinigt zu werden, um nachher wieder im sauberen Zustand montiert werden zu können für den weiteren Einsatz.

Ein den Oberbegriff des Patentanspruches 1 offenbarender Kunststoffverschluss ist aus der FR-A-2'769'005 bekannt. Hier ist am Unterteil ein konzentrisch um die Mantelwandstärke zum Zentrum versetzter Aufnahmeschlitz vorgesehen, in dem das fest am Deckel angeordnete Kupplungsstück, welches das Schnappscharnier umfasst, form- und/oder kraftschlüssig Aufnahme findet. Zur Montage muss dieses zungenförmige Kupplungsstück in den Aufnahmeschlitz eingeführt werden.

Es ist die Aufgabe der vorliegenden Erfindung, eine Lösung aufzuzeigen, welche die vorgenannten Vorteile zweiteiliger Verschlüsse mit Schnappscharnier realisiert und eine besonders problemlose Montage ermöglicht.

Die Aufgabe löst ein zweiteiliger Kunststoffverschluss mit den Merkmalen des Patentanspruches 1.

Dank der Zweiteilung ist die Kunststoffmenge pro Verschlussteil circa auf die Hälfte eines einteiligen Verschlusses reduziert. Dies bedeutet, dass bei derart vereinfachten und verkleinerten Kunststoffteilen mit sehr viel kürzeren Taktzeiten gearbeitet werden kann. Insbesondere sind Taktzeiten im Bereich zwischen vier und acht Sekunden möglich. Ferner können dank den kleineren Teilen pro Spritzform praktisch doppelt soviel Kavitäten angeordnet werden. Die relativ einfachen und kleinen Kunststoffteile erlauben auch ohne besonderen Aufwand mit sogenannten Etagenwerkzeugen zu arbeiten, welche die Kapazität entsprechend der Anzahl Etagen vermehrfachen. Dies bedeutet, dass praktisch mit derselben Kunststoffspritzmaschine rund drei bis zehn mal mehr zweiteilige Kunststoffscharnierverschlüsse herstellbar sind als einteilige Schnappscharnierverschlüsse nach der bisherigen Technologie. Zwar verlangt eine solche Fertigung eine zusätzliche Montagemaschine, doch weiss man aus analogen Anwendungen, dass die Kapazitäten solcher Montagemaschinen enorm hoch sind, so dass mit einer Montagemaschine ohne weiteres die Herstellungskapazität von zwei Kunststoffspritzmaschinen mit der hier aufgezeichneten Technologie verarbeiten kann.

Neben den rein ökonomischen Vorteilen bietet jedoch ein zweiteilig hergestellter Kunststoffverschluss noch weitere Vorteile. So können selbstverständlich Unterteil und Oberteil problemlos farblich unterschiedlich gestaltet sein. Ferner können auch Deckel und Unterteil aus unterschiedlichen Kunststoffen gefertigt werden. Insbesondere lässt sich so ein Scharnierverschluss herstellen, bei dem der Unterteil aus PET gefertigt werden kann. Damit kann ein Schnappscharnierverschluss für PET-Behälter angeboten werden, der auch gasdicht ist. Aus verarbeitungstechnischen Gründen konnten bisher Kunststoffschnappscharnierverschlüsse nicht aus PET hergestellt werden.

Der heutige Trend der immer weiter fallenden Preise für Kunststoffschnappscharnierverschlüsse erlaubt praktisch keine eigenen Werkzeuge für Kleinserien zu fertigen. Andererseits wünschen die Abnehmer einen möglichst hohen Grad der Individualisierung. Diese beiden Forderungen verlaufen vollkommen diametral. Dank der vorliegenden Erfindung lässt sich dieses Problem jedoch ohne weiteres lösen. Unterteil und Deckel können praktisch gleich einem Baukastensystem kombiniert werden. So können Unterteile mit gleichen Durchmessern und unterschiedlicher Randrierung gefertigt werden und in den Formen der Deckel lassen sich mit auswechselbaren Einsätzen ohne enormen Aufwand Firmensignete einspritzen. Hinzu kommen die bereits erwähnten verschiedenen farblichen Varianten, die unbegrenzt miteinander kombiniert werden können.

Dank der geometrischen Anordnung des Schnappscharnieres an einem der beiden Verschlussteile und deren speziellen Ausgestaltung können die Spritzformen die erforderliche Einfachheit haben und kann auch die entsprechende einfache Montage erfolgen.

Die vorliegende Erfindung offenbart auch zwei bevorzugte Verfahren zur Montage von zwei erfindungsgemässen Ausführungsformen des Erfindungsgegenstandes.

Weitere vorteilhafte Ausgestaltungsformen des Erfindungsgegenstandes gehen aus den abhängigen Ansprüchen hervor und sind in der nachfolgenden Beschreibung erläutert.

In der beiliegenden Zeichnung ist ein bevorzugtes Ausführungsbeispiel dargestellt.
- Figur 1: zeigt einen diametralen Vertikalschnitt durch eine bevorzugte Ausführungsform eines Deckels und
- Figur 2: einen ebensolchen Schnitt durch einen zum Deckel nach Figur 1 passenden Unterteil.
- Figur 3: zeigt den zusammengebauten Verschluss aus Unterteil und Deckel nach Figuren 1 und 2 in Vorderansicht und
- Figur 4: in rückseitiger Ansicht.

Der erfindungsgemässe Verschluss besteht aus zwei Einzelteilen, die separat gefertigt werden. Es sind dies einerseits der Unterteil 1 und andererseits der Oberteil oder Deckel 2. Erst im zusammengebauten Zustand ergeben diese beiden Verschlussteile 1, 2 den gesamten Verschluss 3, wie er in den Figuren 3 und 4 dargestellt ist. Für die hier offenbarte Erfindung ist das Vorhandensein von Mantelwänden sowohl am Unterteil 1 wie auch am Deckel 2 zwingend erforderlich, um einen einfach montierbaren Verschluss zu erzielen, der keine vorstehenden Teile aufweist und auch ästhetisch allen Ansprüchen genügt. Für das gesamte Handling sowohl bei der Montage als auch beim Abpacken der Behälter mit den entsprechenden Verschlüssen sind vorstehende Teile immer problematisch. Hinzu kommt, dass vorstehende oder stark einspringende Teile praktisch nur realisiert werden können, mit entsprechenden Schiebern, die einerseits die Werkzeuge kompliziert machen und die Taktzeiten hinaufsetzen. Entsprechend sind bei den erfindungsgemässen Verschlüssen praktisch nur die Garantiebänder gegenüber den Mantelwänden geringfügig vorstehend.

Generell gilt für alle Ausführungsformen, dass die Mantelwände beider Verschlussteile im montierten Zustand fluchtend übereinander angeordnet sein müssen, wobei dies jedoch nicht verlangt, dass die Mantelwände zwingend vertikal verlaufen. Dabei genügt es, dass die Mantelwände beider Teile lediglich im Scharnierbereich im montierten Zustand fluchtend aufeinander ausgerichtet sind. Im restlichen Verlauf ist dies nicht erforderlich, so dass sämtliche gestalterischen Freiheiten bestehen bleiben. Im Gegensatz zu einteilig gefertigten Kunststoffverschlüssen lassen sich mit der erfindungsgemässen Technologie problemlos Verschlüsse gestalten, die insgesamt eine konische Form aufweisen. Ein weiteres generelles Merkmal der erfindungsgemässen zweiteiligen Verschlüsse besteht darin, dass praktisch das Anordnungsprinzip der scharnierbildenden Teile beliebig vertauscht angeordnet werden kann. Das heisst, bei praktisch gleicher Ausführung können jeweils die Federelemente beziehungsweise kann das mindestens eine Federelement und das mindestens eine Kupplungsstück entweder am Unterteil 1 oder am Deckel 2 angeordnet sein und entsprechend die Aufnahmen, in denen die Teile des Kupplungsstückes eingreifen, am jeweiligen anderen Verschlussteil angebracht sein. Dasselbe trifft selbstverständlich auch auf die Anordnung des Garantiebandes zu.

Entsprechend wird in den Ansprüchen sowie in der nachfolgenden Beschreibung oftmals vom einen Verschlussteil und vom anderen Verschlussteil gesprochen, um die Austauschbarkeit der Begriffe Unterteil und Deckel zu verdeutlichen.

In den Figuren 1 bis 4 ist eine bevorzugte Ausführungsform schematisch dargestellt. Der Verschlussunterteil gemäss der Figur 1 weist hier eine zylindrische Mantelwand 10 auf. Der Unterteil 1 besitzt selbstverständlich Befestigungsmittel mit denen der Unterteil 1 auf einen Behälter befestigt werden kann. Dies sind absolut herkömmliche Mittel wie beispielsweise ein an der Innenwand der zylindrischen Mantelwand 10 angeordnetes Gewinde oder auch Befestigungsnocken oder Befestigungswulste, je nachdem, ob der Unterteil 1 auf einem Behälter aufschraubbar oder aufprellbar sein soll.

Der Unterteil 1 ist oben von einer Deckfläche 11 verschlossen, in der eine Ausgussöffnung oder wie hier dargestellt eine Ausgusstülle 12 angeordnet ist. Die Ausgusstülle ist wie herkömmlich mit einer umlaufenden Dichtbeziehungsweise Haltewulst 13 ausgerüstet.

In den Figuren 1 bis 4 ist eine bevorzugte Ausführungsform dargestellt. Diese Ausführungsform ergibt eine besonders kompakte Lösung, die auch besonders unproblematisch in der Montage ist, weil die beiden Teile in jeder beliebigen Winkelposition zueinander senkrecht aufeinander zusammensteckbar sind. Dies ergibt eine besonders preiswerte Montage, weil eine entsprechend Ausrichtung nicht erforderlich ist und die Einzelteile haben keine asymmetrisch vorstehenden Bereiche, die zu einem Verhängen führen können.

In der Figur 1 ist der Deckel für sich allein in einem diametralen Vertikalschnitt dargestellt. Der Deckel hat eine Deckfläche 21 und eine zylindrische Mantelwand 20 mit einem Federelement 204, welches als Schnappscharnier ausgestaltet ist. Dieses Federelement 204 hat ein Filmscharnier 201, welches die gelenkige Verbindung zwischen dem Federelement 204 und der Mantelwand 20 des Deckels oder Oberteiles 2 bildet und ein zweites unteres Filmscharnier 202, welches die gelenkige Verbindung zwischen dem Federelement 204 und dem unten anschliessenden Kupplungsstück 270 bildet. Das Schnappscharnier 200 wird folglich durch die Elemente 201, 202 und 204 geformt. In radialer Richtung wird das Schnappscharnier 200 durch Schlitze 203 begrenzt. Das Kupplungsstück 270 hat eine geschlossene ringförmige Gestalt und ist direkt fluchtend unter der Mantelwand 20 mit dieser verbunden. Das Kupplungsstück 270 ist hier nicht nur über das Schnappscharnier 200 sondern zusätzlich über eine Reissnaht 271 an die erwähnte Mantelwand 20 angeformt. Die Reissnaht 271 erstreckt sich von der einen seitlichen Begrenzung des Schnappscharnieres umlaufend zur anderen seitlichen Begrenzung 203 des Schnappscharniers 200 und mündet jeweils in die Schlitze 203. Nach Durchtrennung der Reissnaht 271 hängt das Kupplungsstück 270 gleich den zuvor beschriebenen Lösungen nur noch über das Federelement 204 mit der Mantelwand 20 des Oberteiles 2 zusammen. Die Reissnaht kann als durchgehende Dünnstelle gebildet sein oder, wie in der Technik bekannt, als Solltrennstelle über entsprechende Stege. In der hier dargestellten Form ist die Reissnaht 271 als durchgehende Dünnstelle dargestellt. Der untere Rand der Mantelwand 20 ist durch eine Drückerwulst 205, die peripher umlaufend nach aussen gerichtet vorsteht, gestaltet. Bei der Erstbenützung führt der Druck des Benützers auf die Drückerwulst 205 zur Trennung der Reissnaht 271.

An der Innenfläche des umlaufenden Kupplungsstückes 270 sind zwei nach innen ragende, scharfkantig gebildete Rückhaltewülste 206 angeformt, die der formschlüssigen Verbindung mit der in der Figur 2 dargestellten Ausführungsform des Unterteiles 1 dienen. Der Deckel 2 ist hier mit einem Dichtzapfen 33 versehen, der eine umlaufende Dichtwulst 34 aufweist. Der Dichtzapfen 33 greift in geschlossenem Zustand des Verschlusses in die Tülle 12 ein und wirkt mit einer darin angebrachten Dichtlippe 13 als Dichtelement.

Der Unterteil 1 hat eine umlaufende Mantelwand 10, deren oberer Bereich 210 etwa um die Mantelwandstärke nach innen versetzt ist. An diesem Bereich 21' sind an der Aussenfläche ringförmige, umlaufende Rückhaltekerben eingeformt, in die im montierten Zustand des Verschlusses die Rückhaltewülste 206 formschlüssig einschnappen. An der Schulter 212, welche beim Uebergang der Mantelwand 10 zum nach innen gesetzten oberen Bereich 210 gebildet ist, ist hier am Unterteil 1 ein Garantieband 400 angeformt. Die Anformung kann auch hier als Reissnaht 401 oder als Solltrennstelle mittels entsprechender durchtrennbarer Brücken gebildet sein. Der obere Rand des Garantiebandes 400 ist nach innen vorspringend als Rückhaltelippe 402 geformt. Diese Rückhaltelippe 402 liegt oberhalb der Deckfläche 21, die auch hier durch eine Tülle 12 durchsetzt ist. Der zuvor beschriebene Dichtzapfen 33 mit seiner Dichtwulst 34 kommt im geschlossenen Zustand dichtend in den Mündungsbereich der Ausgusstülle 12 zu liegen. Eine Ringwand 16 an der Unterseite der Deckfläche 11 dient der Dichtung gegenüber einem Flaschenhals, auf den der Verschluss aufgesetzt werden soll. Zur Befestigung auf den Behälterhals kann ein Gewinde oder, wie hier dargestellt, eine Anzahl von Haltenoppen 17 vorgesehen sein.

In den Figuren 3 und 4 ist der Verschluss 3 zusammengebaut dargestellt. Die eigentliche Verbindung zwischen Unterteil 1 und Deckel oder Oberteil 2 ist praktisch nicht erkennbar, weil dieser Bereich durch das Garantieband 400 vollständig abgedeckt ist. In der Figur 3 ist die Lasche 403 des Garantiebandes 400 sichtbar, während in der um 180° gedrehten Position gemäss der Figur 4 das Garantieband 400 durchgehend verläuft. Die Rückhaltelippe 402 am Garantieband 400 überdeckt die Drückerwulst 205, die folglich nicht sichtbar ist. Lediglich im Trennbereich der Lasche 403 ist ein kurzer Abschnitt der Drückerwulst 205 erkennbar. Die hier dargestellte Ausführungsform hat viele Vorteile. Es ist herstellungstechnisch und montagetechnisch die bestherstellbare und bestmontierbare Version. Hinzu kommt eine doppelte Garantie, weil vor der Erstöffnung zuerst das Garantieband 400 entfernt werden muss und anschliessend auch noch die Reissnaht 271 durchtrennt werden muss.

## Patentansprüche

1. Zweiteiliger Scharnierverschluss (3) bestehend aus einem auf einen Behälter aufsetzbaren Unterteil (1) mit umlaufender Mantelwand (10) und einem damit scharnierbeweglich verbindbaren Deckel (2) mit Mantelwand, die je für sich gesondert hergestellt sind und zusammenmontierbar sind, wobei im montierten, geschlossenen Zustand die Mantelwände (10,20) mindestens im Scharnierbereich beider Scharnierverschlussteile (1,2) fluchtend übereinander stehen, wobei die beiden Teile (1,2) durch ein Schnappscharnier bestehend aus einem Federelement (204) und einem Kupplungsstück (270) miteinander verbindbar sind, wobei im geschlossenen Zustand des Verschlusses (3) das mindestens eine Federelement (204) und das mindestens eine Kupplungsstück (270) mit der Mantelwand (10,20) des Verschlussteiles (1,2), an dem sie einstückig angeformt sind, mindestens annähernd fluchten, **dadurch gekennzeichnet, dass** das Federelement (204) zwischen dem Deckel (2) und einem fluchtend an der Mantelwand (20) über eine Reissnaht (271) angeformten, ringförmigen Kupplungsstück (270) angeordnet ist und die Verbindung des Kupplungsstückes (270) mit dem Unterteil (1) so erfolgt, dass die Mantelwand (10) im oberen Bereich (211) eine um die Mantelwanddicke nach innen versetzte Schulter (212) aufweist, die mit Rückhaltekerben (211) versehen ist, während das Kupplungsstück (270) mit Rückhaltewulsten (206) versehen ist, die in die Rückhaltekerben formschlüssig passen.

2. Zweiteiliger Scharnierverschluss nach Patentanspruch 1, **dadurch gekennzeichnet, dass** der Unterteil (1) mindestens eine Ausgusstülle (12) oder -öffnung aufweist und der Deckel (2) mit einem Dichtelement (33) versehen ist, welches mit der mindestens einen Ausgusstülle oder - öffnung dichtend formschlüssig zusammenwirkt.

3. Zweiteiliger Kunststoffverschluss nach Patentanspruch 1, **dadurch gekennzeichnet, dass** das mindestens eine Federelement (204) ein Schnappscharnier (200) umfasst, das von zwei gebogenen sich im Verlauf einander annähernden und wieder entfernenden Filmscharnieren (202,204) begrenzt ist, wobei das eine Filmscharnier (202) die Verbindung zum Verschlussteil (2) bildet, an den das Federelement angespritzt ist und das andere Filmscharnier (204) die Verbindung zum Kupplungselement (270) bildet.

4. Zweiteiliger Kunststoffverschluss nach Patentanspruch 1, **dadurch gekennzeichnet, dass** das Kupplungselement (270) und ein Garantieband (400) mindestens gleich hoch über die Mantelwandkante des Verschlussteiles (1,2) hinausragen, an der sie angeordnet sind.

5. Zweiteiliger Kunststoffverschluss nach Anspruch 1,
**dadurch gekennzeichnet, dass** ein Garantieband (400) an jenem Verschlussteil (1) angeordnet ist, der frei von Federelement (204) und Kupplungsstück (270) ist und mindestens annähernd vollständig umlaufend ist.

6. Zweiteiliger Kunststoffverschluss nach Patentanspruch 1, **dadurch gekennzeichnet**, das die beiden Verschlussteile (1,2) aus unterschiedlichen Kunststoffmaterialien und/oder unterschiedlichen Farben gespritzt sind.

7. Zweiteiliger Kunststoffverschluss nach Patentanspruch 6, **dadurch gekennzeichnet, dass** mindestens ein Verschlussteil (1,2) aus PET hergestellt ist.

8. Zweiteiliger Kunststoffverschluss nach Patentanspruch 1, **dadurch gekennzeichnet, dass** das Kupplungsstück (270) so gestaltet ist, dass es im montierten Zustand des Verschlusses (3) einen Teil der Mantelwand (10) am Verschlussteil bildet, an der es montierbar ist.

9. Zweiteiliger Kunststoffverschluss nach Patentanspruch 4, **dadurch gekennzeichnet, dass** das Garantieband (400) im Bereich der Schulter (212) über eine Solltrennnaht (401) angeformt ist.

10. Zweiteiliger Kunststoffverschluss nach Patentanspruch 9, **dadurch gekennzeichnet, dass** das Garantieband (400) eine Rückhaltelippe (402) aufweist, die im montierten Zustand einen Teil des Deckels (2) formschlüssig übergreift.

11. Zweiteiliger Kunststoffverschluss nach Patentanspruch 10, **dadurch gekennzeichnet, dass** der Deckel (2) eine Drückerwulst (205) an der Unterkante der Mantelwand (20) aufweist, die von der Rückhaltelippe (402) formschlüssig gehalten ist.

## Claims

1. A two-part hinge closure (3) consisting of a lower part (1) with a circumferential outer wall (10), which may be placed onto a container, and of a lid (2) with an outer wall, which is connectable to the lower part in a hinge-movable manner, which in are each manufactured separately and may be assembled together, wherein in the assembled, closed condition the outer walls (10, 20) at least in the hinge region of both hinge closure parts (1, 2) lie flush over one another, wherein the two parts (1, 2) are connectable to one another by way of a snap hinge consisting of a spring element (204) and a coupling piece (270), wherein in the closed condition of the closure (3) the at least one spring element (204) and the at least one coupling piece (270) are at least approximately flush with the outer wall (10, 20) of the closure piece (1, 2) on which they are integrally formed as one piece, **characterised in that** the spring element (204) is arranged between the lid (2) and the annular coupling piece (270) which is integrally formed on the outer wall (20) in a flush manner via a tear seam (271), and the connection of the coupling piece (270) to the lower part (1) is effected such that the outer wall (10) in the upper region (211) comprises a shoulder (212) which is displaced inwards by the thickness of the outer wall and which is provided with retaining notches (211) whereas the coupling piece (270) is provided with retaining beads (206) which fit into the retaining notches with a positive fit.

2. A two-part hinge closure according to patent claim 1, **characterised in that** the lower part (1) comprises at least one pour-out spout (12) or pour-out opening, and the lid (2) is provided with a sealing element (33) which sealingly cooperates with the at least one pour-out spout or pour-out opening with a positive fit.

3. A two-part plastic closure according to patent claim 1, **characterised in that** the at least one spring element (204) comprises a snap hinge (200) which is limited by two curved [bent] film hinges (202,204) which in their course approach one another and then move away from one another, wherein the one film hinge (202) forms the connection between the closure part (2) to which the spring element is injected and the other film hinge (204) forms the connection to the coupling element (270).

4. A two-part plastic closure according to claim 1, **characterised in that** the coupling element (270) and a guarantee strip (400) project at least as equally as high beyond the edge of the outer wall of the closure parts (1, 2) on which they are arranged.

5. A two-part plastic closure according to claim 1, **characterised in that** a guarantee strip (400) is arranged on that closure part (1) which is free of the spring element (204) and coupling piece (270) and is at least approximately completely circumferential.

6. A two-part plastic closure according to claim 1, **characterised in that** the two closure parts (1,2) are injected of different plastic materials and/or of different colours.

7. A two-part plastic closure according to claim 6, **characterised in that** at least one closure part (1,2) is manufactured of PET.

8. A two-part plastic closure according to claim 1, **characterised in that** the coupling piece (270) is designed such that in the assembled condition of the closure (3) is forms a part of the outer wall (10) on the closure part on which may be assembled.

9. A two-part plastic closure according to claim 4, **characterised in that** the guarantee strip (400) is integrally formed in the region of the shoulder (212) via a break-off seam (401).

10. A two-part plastic closure according to claim 9, **characterised in that** the guarantee strip (400) comprises a retaining lip (402) which in the assembled condition engages over a part of the lid (2) with a positive fit.

11. A two-part plastic closure according to patent claim 10, **characterised in that** the lid (2) comprises a push bead (205) on the lower edge of the outer wall (20) which is held by the retaining lip (402) with a positive fit.

## Revendications

1. Fermeture à charnière en deux parties (3) consistant en une partie inférieure (1) adaptable sur un récipient, comportant une paroi d'enveloppe périphérique (10) et un couvercle (2) avec paroi d'enveloppe, pouvant lui être raccordé par une articulation à charnière, qui sont réalisés chacun pour soi séparément et peuvent être montés ensemble, tandis que dans l'état monté, fermé, les parois d'enveloppe (10, 20) se situent l'une au-dessus de l'autre en alignement au moins dans la zone de charnière des deux parties de fermeture à charnière (1,2), tandis que les deux parties (1, 2) peuvent être reliées entre elles par une charnière à déclic consistant en un élément formant ressort (204) et une pièce d'accouplement (270), tandis que, à l'état fermé de la fermeture (3), le au moins un élément formant ressort (204) et la au moins une pièce d'accouplement (270) sont alignés au moins approximativement avec la paroi d'enveloppe (10, 20) de la partie de fermeture (1, 2) avec laquelle ils sont formés en une seule pièce, **caractérisé en ce que** l'élément formant ressort (204) est disposé entre le couvercle (2) et une pièce d'accouplement (270) annulaire, alignée avec la paroi d'enveloppe (20) au-dessus d'un joint de déchirure (271), et la liaison de la pièce d'accouplement (270) avec la partie inférieure (1) est réalisée de telle sorte que la paroi d'enveloppe (10) dans la zone supérieure (211) présente un épaulement (212) tourné vers l'intérieur autour de l'épaisseur de la paroi d'enveloppe et qui est muni d'entailles de retenue (211), tandis que la pièce d'accouplement (270) est munie de bourrelets de retenue (206), qui s'adaptent avec engagement positif dans les entailles de retenue.

2. Fermeture à charnière en deux parties selon la revendication 1, **caractérisée en ce que** la partie inférieure (1) présente au moins un bec (12) ou une ouverture d'évacuation et que le couvercle (2) est muni d'un élément d'étanchéité (33), qui coopère avec engagement positif étanche avec le au moins un bec ou la au moins une ouverture.

3. Fermeture en matière plastique en deux parties selon la revendication 1, **caractérisée en ce que** le au moins un élément formant ressort (204) comporte une charnière à déclic (200) qui est limitée par deux charnières pelliculaires (202, 204) arquées, se rapprochant progressivement l'une de l'autre et s'éloignant à nouveau, tandis que l'une des charnières pelliculaires (202) forme la liaison avec la partie de fermeture (2) à laquelle est associé l'élément formant ressort et que l'autre charnière pelliculaire (204) forme la liaison à l'élément d'accouplement (270).

4. Fermeture en matière plastique en deux parties selon la revendication 1, **caractérisée en ce que** l'élément d'accouplement (270) et une bande de garantie (400) dépassent au moins autant au-dessus du bord de la paroi d'enveloppe de la partie de fermeture (1, 2) sur laquelle ils sont disposés.

5. Fermeture en matière plastique en deux parties selon la revendication 1, **caractérisée en ce qu'**une bande de garantie (400) est disposée sur la partie de fermeture (1) qui est exempte d'élément formant ressort (204) et de pièce d'accouplement (270) et se déploie au moins approximativement sur une révolution complète.

6. Fermeture en matière plastique en deux parties selon la revendication 1, **caractérisée en ce que** les deux parties de fermeture (1, 2) sont injectées à partir de matières plastiques différentes et/ou dans des couleurs différentes.

7. Fermeture en matière plastique en deux parties selon la revendication 6, **caractérisée en ce qu'**au moins une partie de fermeture (1, 2) est réalisée en PET.

8. Fermeture en matière plastique en deux parties selon la revendication 1, **caractérisée en ce que** la pièce d'accouplement (270) est de forme telle que, à l'état monté de la fermeture (3) elle forme une partie de la paroi d'enveloppe (10) sur la partie de fermeture sur laquelle elle peut être montée.

9. Fermeture en matière plastique en deux parties selon la revendication 4, **caractérisée en ce que** la bande de garantie (400) passe au-dessus d'un joint servant de guide de séparation (401) dans la zone de l'épaulement (212).

10. Fermeture en matière plastique en deux parties selon la revendication 9, **caractérisée en ce que** la bande de garantie (400) présente une lèvre de retenue (402) qui à l'état monté passe avec engagement positif au-dessus d'une partie du couvercle (2).

11. Fermeture en matière plastique en deux parties selon la revendication 10, **caractérisée en ce que** le couvercle (2) présente un bourrelet-presseur (205) sur le bord inférieur de la paroi d'enveloppe (20), qui est retenu avec engagement positif par la lèvre de retenue (402).
